# EUROPÄISCHE PATENTSCHRIFT

(11) **EP 0 131 107 B1**
(45) Veröffentlichungstag und Bekanntmachung des Hinweises auf die Patenterteilung: **05.10.1988**
(21) Anmeldenummer: 84105188.1
(22) Anmeldetag: 08.05.1984
(51) Int. Cl.: B41F 31/04

(54) **Farbdosiereinrichtung für eine Druckmaschine**
Inking device for a printing machine
Dispositif d'encrage pour une machine d'impression

(30) Priorität: 11.07.1983 DE 3324952
(43) Veröffentlichungstag der Anmeldung: 16.01.1985
(73) Patentinhaber: M.A.N.-ROLAND Druckmaschinen Aktiengesellschaft, 63012 Offenbach (DE)
(72) Erfinder: Wildmann, Wolfgang, D-6050 Offenbach/M. (DE)
(74) Vertreter: Marek, Joachim, Dipl.-Ing.

(56) Entgegenhaltungen:
- EP-A- 0 040 287
- DE-A- 2 951 653
- FR-A- 2 131 160
- GB-A- 2 057 972
- US-A- 1 778 476
- US-A- 4 193 345

## Beschreibung

Die Erfindung betrifft eine Farbdosiereinrichtung für ein Farbwerk einer Druckmaschine mit mehreren unabhängig voneinander mittels eines von einem fernsteuerbaren, elektrischen Stellmotor angetriebenen Stellgetriebes einstellbaren Farbdosierelementen, die mit einer den Farbauftrag auf eine Farbkastenwalze begrenzenden Schneide versehen sind, deren Abstand zur Farbkastenwalze durch die Einstellbewegung des Stellmotors veränderbar ist.

Eine bekannte Farbdosiereinrichtung der angegebenen Art (DE-PS 2 629 331) weist mehrere an die Farbkastenwalze angestellte und einzeln zu dieser bewegbare Schieber auf, deren Verstellung, durch eine formschlüssig in eine Aussparung im Schieber eingreifende Exzenterwelle erfolgt, die durch den Stellmotor gedreht wird. Diese bekannte Farbdosiereinrichtung hat sich in der Praxis bewährt. Es hat sich aber gezeigt, dass eine einmal gefundene Einstellung eines bestimmten Farbprofils über eine längere Betriebszeit nicht bestehen bleibt, so dass von Zeit zu Zeit ein Nachjustieren der Schieber erforderlich ist. Dieser Vorgang ist sehr zeitraubend und daher unerwünscht. Weiterhin führt die Abnutzung der Schieber und der Farbkastenwalze und die Änderung der Lagerspiele nach einer längeren Betriebszeitzu einer solchen Abweichung der für ein bestimmtes Farbprofil erforderlichen Einstellwerte von den Einstellwerten, die für das Farbprofil bereits zu einem früheren Zeitpunkt empirisch ermittelt worden waren, so dass eine wiederholte automatische Einstellung des Farbwerks nach gespeicherten Einstellwerten kaum möglich ist.

Der Erfindung liegt die Aufgabe zugrunde, eine Farbdosiereinrichtung der eingangs genannten Art zu schaffen, die einfacher einstellbar ist und bei deren Einstellung störende Einflüsse durch Verschleiss und andere betriebsbedingte Veränderungen an der Maschine kompensiert werden.

Die Aufgabe wird erfindungsgemäss dadurch gelöst, dass jedes Farbdosierelement in seiner Justierstellung durch die Kraft einer Feder an die Farbkastenwalze andrückbar und durch das Stellgetriebe entgegen der Kraft von der Farbkastenwalze abhebbar ist und dass das Stellgetriebe am Farbdosierelement oder am Farbkasten des Farbwerks über ein nur die Kraft übertragendes Anschlagpaar abgestützt ist, das einen elektrischen Messkontakt für die Steuerung des Stellmotors bildet.

Mit der Erfindung wird eine Farbdosiereinrichtung geschaffen, bei der die Stellung der Farbdosierelemente, in der ihre Schneiden an der Farbkastenwalze anliegen, durch das Schliessen eines elektrischen Kontakts auf einfache und genaue Weise gemessen wird. Diese «Nullstellung» der Farbdosierelemente bildet dann die Ausgangsgrösse für ihre genaue Einstellung. Dies hat den Vorteil, dass Verschleiss und andere störende Einflüsse, wie Betriebstemperatur oder Lagerspiel auf die Einstellung der Farbdosierelemente keinen Einfluss haben, da vor der Einstellung die tatsächliche Lage der Farbdosierelemente zur Farbkastenwalze gemessen wird. Ein weiterer Vorteil der erfindungsgemässen Farbdosiereinrichtung besteht darin, dass empirisch ermittelte Einstellwerte für einen bestimmten Druckvorgang auch nach längerer Betriebszeit der Druckmaschine noch ihre Gültigkeit behalten, so dass eine Speicherung dieser Werte und eine automatische Einstellung der Farbdosiereinrichtung möglich ist.

Eine Vereinfachung der Einstellung der Farbdosiereinrichtung kann nach einem weiteren Vorschlag der Erfindung dadurch erzielt werden, dass die Übertragungscharakteristik des Stellgetriebes linear ist. Auf diese Weise bleiben die Schritte des Stellmotors zur Erzeugung eines bestimmten Spalts zwischen der Farbkastenwalze und der Schneide des Farbdosierelements über den gesamten Einstellbereich gleich, und eine besondere Berücksichtigung der beim Schliessen des Messkontakts erreichten Stellung des Stellgetriebes kann entfallen.

Eine bevorzugte Ausgestaltung besteht bei einer Farbdosiereinrichtung mit radial zur Farbkastenwalze bewegbaren, als flache Schieber ausgebildeten Farbdosierelementen erfindungsgemäss darin, dass auf den Schiebern in einem ersten Abstand von der Farbkastenwalze eine Federstütze und in einem zweiten grösseren Abstand von der Farbkastenwalze das Stellgetriebe befestigt ist und dass zwischen Federstütze und Stellgetriebe ein am Farbkasten befestigter Träger angeordnet ist, der auf seiner dem Stellgetriebe zugewandten Seite einen als Gegenkontakt für eine Kontaktfläche des Stellgetriebes ausgebildeten Anschlag und auf seiner entgegengesetzten Seite eine Aufnahme für eine zwischen Federstütze und Träger eingespannte Druckfeder aufweist. Diese Ausgestaltung ist einfach im Aufbau und lässt sich ohne Schwierigkeiten nachträglich in Farbwerke von vorhandenen Druckmaschinen einbauen, die mit Schiebern ausgerüstet sind. Dabei ist es auch von Vorteil, wenn die Schieber eine mittige Öffnung aufweisen, durch die der Träger durchgreift. Der am Träger befestigte Gegenkontakt kann zweckmässig aus einer Kontaktplatte bestehen, die von einem starren Isolator getragen ist.

In einer weiteren vorteilhaften Ausgestaltung der Erfindung weist'das Stellgetriebe eine durch den Stellmotor verdrehbare Gewindespindel und eine mit der Gewindespindel verschraubte, gegen Drehen gesicherte und am Farbdosierelement befestigbare Mutter auf, wobei die Gewindespindel mit einer als Kontaktfläche ausgebildeten Stirnfläche an einen mit dem Farbkasten verbindbaren, einen Gegenkontakt bildenden Anschlag anlegbar ist. Hierdurch wird ein im Aufbau einfaches, mit grosser Genauigkeit arbeitendes Stellgetriebe auf günstige und platzsparende Weise mit dem den Messkontakt bildenden Anschlagpaar kombiniert. Um eine Beeinträchtigung der Messung durch das Axialspiel zwischen Gewindespindel und Mutter auszuschliessen, sind Gewindespindel und Mutter vorteilhaft durch eine Feder in Kraftübertragungsrichtung gegeneinander verspannt.

Ein besonders vorteilhaftes Verfahren zum Betrieb einer Druckmaschine, die mit einer erfindungsgemässen Farbdosiereinrichtung ausgerüstet ist, besteht nach einem weiteren Vorschlag der Erfindung darin, dass bei jedem Maschinenhalt eine erneute Einstellung der Farbdosierelemente erfolgt, indem die Ausgangsgrösse für das Einstellen der vorgegebenen Einstellwerte durch Heranfahren der Schneiden der Farbdosierelemente an die Farbkastenwalze neu ermittelt wird. Durch Verschleiss oder andere Betriebseinflüsse eingetretene Veränderungen des Farbspalts werden auf diese Weise bei jedem Maschinenhalt ausgeglichen. Die erfindungsgemässe Farbdosiereinrichtung ermöglicht ferner ein Verfahren zum Betrieb einer Druckmaschine, bei dem in bestimmten Zeitabständen während des Betriebs kurzzeitig jeweils ein Farbdosierelement nach dem anderen mit seiner Schneide an die Farbkantenwalze angelegt und anschliessend aufgrund der dabei neu ermittelten Ausgangsgrösse erneut auf den vorgegebenen Abstand zur Farbkastenwalze eingestellt wird. Dieses Verfahren hat den Vorteil, dass auch die im Betrieb auftretenden geringen Verformungen der Farbkastenwalze und des Farbkastens bei der Einstellung der Farbdosierelemente berücksichtigt werden können. Da jeweils nur ein Farbdosierelement kurzzeitig die vorgegebene Einstellposition verlässt, wird die Farbverteilung im Farbwerk hierdurch nicht gestört. Die Kraft der Federn zum Andrücken der Farbdosierelemente an die Farbkastenwalze ist bei diesem Verfahren so bemessen, dass eine Beschädigung der Farbkastenwalze nicht eintritt.

Weitere Vorteile und Einzelheiten der Erfindung ergeben sich aus der nachfolgenden Beschreibung eines in der Zeichnung dargestellten, bevorzugten Ausführungsbeispiels. Es zeigen:
Fig. 1 eine Teildraufsicht auf die Dosiereinrichtung des Farbwerks einer Druckmaschine mit einem Schieber in Arbeitsstellung und
Fig. 2 die Ansicht gemäss Fig. 1 mit dem Schieber in Justierstellung.

Die Zeichnung zeigt ein Farbwerk mit einer Farbkastenwalze 1 und einem Farbkastenunterteil 2, das einen in einer Führungsschiene 3 gelagerten Farbschieber 4 trägt. Das Farbkastenoberteil, das die Druckfarbe aufnimmt, ist in der Zeichnung weggelassen, da es den Farbschieber 4 verdekken würde. Der Farbschieber 4 setzt sich aus einem verbreiterten Kopfteil 5 mit einer Schneide 6 und einem in der Führungsschiene 3 gleitenden Schaftteil 7 zusammen. Eine Befestigungsschraube 8 hält den Farbschieber 4 in Anlage am Farbkastenunterteil 2, ohne jedoch seine Verschiebbarkeit in Längsrichtung zu beeinträchtigen.

In seinem mittleren Bereich weist das Schaftteil 7 eine sich in seiner Längsrichtung erstreckende Öffnung 9 auf, durch die ein mittels einer Schraube 10 am Farbkastenunterteil befestigter Träger 11 hindurchragt. Oberhalb des Schaftteils 7 weist der Träger 11 auf seiner der Farbkastenwelle 1 zugewandten Seite einen Federteller 12 auf, an dem eine Druckfeder 13 abgestützt ist, die mit ihrem entgegengesetzten Ende auf einem Federteller 14 ruht, der von einer am Schaftteil 7 befestigten Federstütze 15 getragen wird.

Auf seiner der Farbkastenwalze 1 abgewandten Seite ist an dem Träger 11 eine Isolatorplatte 16 befestigt, die eine Kontaktplatte 17 trägt. Die Isolatorplatte 16 besteht aus einem starren Werkstoff. An der Kontaktplatte 17 liegt mit ihrer Stirnfläche eine Gewindespindel 18 an, die in eine auf dem Schaftteil 7 befestigte Mutter 19 eingeschraubt ist. Spindel 18 und Mutter 19 bilden ein Stellgetriebe, das über ein Untersetzungsgetriebe 20 von einem Stellmotor 21 bewegt wird. Das von der Kontaktplatte 17 abgekehrte Ende der Gewindespindel 18 ist von einer Druckfeder 22 umgeben, die sich an der Mutter 19 einerseits und an einem am Spindelende befestigten Zahnrad 23 des Untersetzungsgetriebes 20 abstützt. Durch die Druckfeder 22 werden die dem Zahnrad 23 zugekehrten Gewindeflanken der Gewindespindel 18 in Anlage an den Gewindeflanken der Gewindespindel 18 in Anlage an den Gewindeflanken der Mutter 19 gehalten.

In Fig. 1 ist der Farbschieber 4 in seiner Arbeitsstellung während eines Druckvorgangs gezeigt. In dieser Stellung ist zwischen der Schneide 6 des Farbschiebers 4 und der Farbkastenwalze 1 ein Spalt 25 vorhanden, dessen Breite auf die bei dem jeweiligen Druckvorgang im Bereich des Farbschiebers 4 erforderliche Farbmenge einzustellen ist. Der Spalt 25 wird durch die an der Kontaktplatte 17 abgestützte Gewindespindel 18 und die Mutter 19 aufrecht erhalten, indem sie die Druckfeder 13 gespannt halten und den Farbschieber 4 an einer Bewegung in Richtung auf die Farbkastenwalze 1 hindern. Eine Bewegung des Farbschiebers 4 in der entgegengesetzten Richtung und im Sinne einer Vergrösserung des Spalts 25 wird durch die Kraft der Druckfeder 13 vermieden, deren Grösse so bemessen ist, dass sie den an der Schneide 6 auftretenden hydrodynamischen Farbbrücken widersteht.

Um eine genaue und unabhängig von betriebsbedingten Veränderungen immer wieder reproduzierbare Einstellung des Farbschiebers 4 vornehmen zu können, wird als Ausgangslage für die Einstellung des gewünschten Spalts 25 die Anlage der Schneide 6 an der Farbkastenwalze 1 zugrunde gelegt. Eine temperatur- oder verschleissbedingte Änderung der Lage des Farbschiebers zur Farbkastenwalze bleibt daher ohne Einfluss. Um diese Ausgangslage zu erfassen, wird, wie in Fig. 2 dargestellt, durch entsprechende Steuerung des Stellmotors 21 die Gewindespindel 18 mit ihrem der Farbkastenwalze 1 zugewandten Ende in die Mutter 19 hineingeschraubt, so dass der Farbschieber 4 von der Druckfeder 13 in Richtung auf die Farbkastenwalze 1 bewegt wird. Sobald die Schneide 6 an der Farbkastenwalze 1 anliegt, kommt der Farbschieber 4 zum Stillstand und die vom Stellmotor 21 noch immer bewegte Gewindespindel 18 hebt mit ihrer Stirnfläche von der Kontaktplatte 17 ab. Der an die Kontaktplatte 17 und die Gewindespindel 18 angeschlossene, nicht dargestellte Stromkreis der Steuereinrichtung des Stellmotors wird unterbrochen, und bewirkt dadurch unmittelbar oder auch mit vorgegebener zeitlicher Verzögerung ein Anhalten des Stellmotors. Diese Betriebsstellung ist in Figur 2 dargestellt. Zwischen der Kontaktplatte 17 und der Stirnfläche der Gewindespindel 18 ist dabei ein Spalt 24 vorhanden.

Die genaue Einstellung des Farbschiebers 4 erfolgt nun durch Ansteuern des Stellmotors in umgekehrter Drehrichtung. Hierdurch wird die Gewindespindel 18 erneut an die Kontaktplatte 17 heranbewegt. Sobald die Gewindespindel 18 die Kontaktplatte 17 berührt, wird der Stromkreis geschlossen und das dadurch der Steuereinrichtung übermittelte Signal schaltet die Steuereinrichtung in die Ausgangslage für die nachfolgende genaue Einstellung des Farbschiebers 4. Auf diese Weise bildet die Position des Farbschiebers 4 unmittelbar vor dem Abheben von der Farbkastenwalze den Nullpunkt für die genaue Einstellung des Farbschiebers anhand der jeweils vorgegebenen und in der Steuereinrichtung gespeicherten Einstellwerte. Dabei wird der Farbschieber durch entsprechend genaue Steuerung des Stellmotors mit Hilfe des Stellgetriebes um den vorgegebenen Betrag gegen die Kraft der Druckfeder 13 von der Farbkastenwalze 1 abgehoben.

Die beschriebene Ausgestaltung ist für verschiedenste Bauarten automatischer Farbwerksteuerungen geeignet. Dabei wird durch die ständig wiederholte neue Ermittlung der der Einstellung zugrunde zu legenden Nullstellung eine hohe Einstellgenauigkeit und eine gute Reproduzierbarkeit erprobter, vorteilhafter Einstellwerte erzielt.

## Patentansprüche

1. Farbdosiereinrichtung für ein Farbwerk einer Druckmaschine mit mehreren unabhängig voneinander mittels eines von einem fernsteuerbaren, elektrischen Stellmotor angetriebenen Stellgetriebes einstellbaren Farbdosierelementen, die mit einer den Farbauftrag auf eine Farbkastenwalze bestimmenden Schneide versehen sind, deren Abstand zur Farbkastenwalze durch die Einstellbewegung des Stellmotors veränderbar ist, dadurch gekennzeichnet, dass jedes Farbdosierelement (4) in seiner Justierstellung durch die Kraft einer Feder (13) an die Farbkastenwalze (1) andrückbar und durch das Stellgetriebe (18, 19, 20) entgegen der Kraft von der Farbkastenwalze abhebbar ist und dass das Stellgetriebe am Farbdosierelement oder am Farbkasten (2) des Farbwerks über ein nur die Kraft übertragendes Anschlagpaar (17, 18) abgestützt ist, das einen elektrischen Messkontakt für die Steuerung des Stellmotors (21) bildet.

2. Farbdosiereinrichtung nach Anspruch 1, dadurch gekennzeichnet, dass die Übertragungscharakteristik des Stellgetriebes (18, 19, 20) linear ist.

3. Farbdosiereinrichtung nach Anspruch 1 oder 2 mit radial zur Farbkastenwalze bewegbaren, als flache Schieber ausgebildeten Farbdosierelementen, dadurch gekennzeichnet, dass auf den Schiebern (4) in einem ersten Abstand von der Farbkastenwalze (1) eine Federstüze (15) und in einem zweiten grösseren Abstand von der Farbkastenwalze das Stellgetriebe (18, 19) befestigt ist und dass zwischen Federstütze und Stellgetriebe ein am Farbkasten (2) befestigter Träger (11) angeordnet ist, der auf seiner dem Stellgetriebe zugewandten Seite einen als Gegenkontakt (17) für eine Kontaktfläche des Stellgetriebes ausgebildeten Anschlag (18) und auf seiner entgegengesetzten Seite eine Aufnahme (12) für eine zwischen Federstütze und Träger eingespannte Druckfeder (13) aufweist.

4. Farbdosiereinrichtung nach Anspruch 3, dadurch gekennzeichnet, dass der Schieber (4) eine mittige Öffnung (9) aufweist, durch die der Träger (11) hindurchgreift.

5. Farbdosiereinrichtung nach Anspruch 3 oder 4, dadurch gekennzeichnet, dass der Gegenkontakt aus einer von einem starren Isolator (16) getragenen Kontaktplatte (17) besteht.

6. Farbdosiereinrichtung nach einem vorherigen Anspruch, dadurch gekennzeichnet, dass das Stellgetriebe eine durch den Stellmotor (21) verdrehbare Gewindespindel (18) und eine mit der Gewindespindel verschraubte, gegen Drehen gesicherte und am Farbdosierelement befestigbare Mutter (19) aufweist und dass die Gewindespindel mit einer als Kontaktfläche ausgebildeten Stirnfläche an einen mit dem Farbkasten (2) verbindbaren, einen Gegenkontakt bildenden Anschlag (17) anlegbar ist.

7. Farbdosiereinrichtung nach Anspruch 6, dadurch gekennzeichnet, dass die Gewindespindel (18) und die Mutter (19) durch eine Feder (22) in Kraftübertragungsrichtung gegeneinander verspannt sind.

8. Verfahren zum Betrieb einer mit einer Farbdosiereinrichtung nach einem vorhergehenden Anspruch ausgerüsteten Druckmaschine, dadurch gekennzeichnet, dass bei jedem Maschinenhalt eine erneute Einstellung der Farbdosierelemente (4) erfolgt, indem die Ausgangsgrösse für das Einstellen vorgegebener Einstellwerte durch Heranfahren der Schneiden (6) der Farbdosierelemente an die Farbkastenwalze (1) neu ermittelt wird.

9. Verfahren zum Betrieb einer mit einer Farbdosiereinrichtung nach einem der Ansprüche 1 bis 7 ausgerüsteten Druckmaschine, dadurch gekennzeichnet, dass in bestimmten Zeitabständen während des Betriebs der Druckmaschine jeweils ein Farbdosierelement (4) nach dem anderen mit seiner Schneide (6) an die Farbkastenwalze angelegt und anschliessend aufgrund der dadurch neu ermittelten Ausgangsgrösse erneut auf den vorgegebenen Abstand zur Farbkastenwalze eingestellt wird.

## Claims

1. Ink metering device for an inking unit of a printing press with several ink metering elements adjustable independently of one another by means of a positioning drive driven by a remotely controllable electrical positioning motor, which are provided with a blade determining the ink application on to an ink fountain roller, the distance of which from the ink fountain roller is changeable by the adjustment movement of the positioning motor, characterised in that each ink metering element (4) can be pressed in its adjustment position against the ink fountain roller (1) by the force of a spring (13) and can be lifted from the ink fountain roller against the force by the positioning drive (18, 19, 20) and that the positioning drive is supported on the ink metering element or on the ink fountain (2) of the inking unit via a pair of abutting elements (17, 18) transferring only the force, which forms an electrical measuring contact for the control of the positioning motor (21).

2. Ink metering device according to claim 1, characterised in that the transfer characteristic of the positioning drive (18, 19, 20) is linear.

3. Ink metering device according to claim 1 or 2 with ink metering elements constructed as flat slides movable radially with respect to the ink fountain roller, characterised in that fixed on the slides (4) at a first distance from the ink fountain roller (1) is a spring support (15) and at a second larger distance from the ink fountain roller the positioning drive (18, 19), and that between spring support and positioning drive is arranged a carrier (11) fixed on the ink fountain (2) which has on its side turned towards the positioning drive a stop (18) constructed as a countercontact (17) for a contact surface of the positioning drive and on its opposite side has a seating (12) for a compression spring (13) set between spring support and carrier.

4. Ink metering device according to claim 3, characterised in that the slide (4) has a central opening (9) through which the carrier (11) projects.

5. Ink metering device according to claim 3 or 4, characterised in that the counter contact consists of a contact plate (17) carried by a rigid insulator (16).

6. Ink metering device according to a preceding claim, characterised in that the positioning drive has a threaded shaft (18) turnable by the positioning motor (21) and a nut (19) threaded on the threaded shaft, secured against turning, and fixed to the ink metering element, and that the threaded shaft with an end face formed as a contact surface, can be brought to lie against a stop (17) forming a countercontact connectable with the ink fountain (2).

7. Ink metering device according to claim 6, characterised in that the threaded shaft (18) and the nut (19) are biased toward one another in the force transfer direction by a spring (22).

8. Process for operating a printing press equipped with an ink metering device according to a preceding claim, characterised in that at each stopping of the press a fresh adjustment of the ink metering elements (4) takes place, with the starting dimensions for the adjustment of preset adjustment values are freshly determined by forwarding the blades (6) of the ink dosing elements to the ink fountain roller (1).

9. Process for operating a printing press equipped with an ink metering device according to one of claims 1 to 7, characterised in that at given intervals of time during running of the press each time one ink metering element (4) after another is brought to lie with its blade (6) against the ink fountain roller and then, on the basis of the thereby newly determined starting dimension, set anew to the preset distance from the ink fountain roller.

## Revendications

1. Dispositif d'encrage pour le mécanisme d'encrage d'une machine d'impression, comportant plusieurs éléments d'encrage réglables indépendamment les uns des autres au moyen d'un mécanisme de réglage entraîné par un moteur de réglage électrique commandé à distance, qui sont munis d'une lame limitant l'application de l'encre sur un rouleau de l'encrier, dont la distance au rouleau de l'encrier varie sous l'effet du mouvement de réglage du moteur de réglage, caractérisé en ce que chaque élément d'encrage (4) peut, à sa position d'ajustage, être appuyé par la force d'un ressort (13) contre le rouleau de l'encrier (1) et être levé de ce rouleau par le mécanisme de réglage (18, 19, 20) en sens inverse de la force, et en ce que le mécanisme de réglage est appuyé sur l'élément d'encrage ou sur l'encrier (2) du mécanisme d'encrage par une paire de butées (17, 18) transmettant uniquement la force, qui forme un contact de mesure électrique pour la commande du moteur de réglage (21).

2. Dispositif d'encrage selon la revendication 1, caractérisé en ce que la caractéristique de transmission du mécanisme de réglage (18, 19, 20) est linéaire.

3. Dispositif d'encrage selon la revendication 1 ou 2 comportant des éléments d'encrage mobiles dans le sens radial par rapport au rouleau de l'encrier, conçus sous forme de coulisseaux plats, caractérisé en ce que sur les coulisseaux (4) sont fixés, à une première distance du rouleau de l'encrier (1) un appui de ressort (15) et, à une seconde distance plus grande du rouleau de l'encrier, le mécanisme de réglage (18, 19), et en ce qu'entre appui de ressort et mécanisme de réglage est agencé un support (11) fixé sur l'encrier (2), qui présente, sur sa face située du côté du mécanisme de réglage, une butée (18) sous forme de contre-contact (17) pour une surface de contact du mécanisme de réglage et, sur sa face opposée, un logement (12) pour un ressort de pression (13) encastré entre appui de ressort et support.

4. Dispositif d'encrage selon la revendication 3, caractérisé en ce que le coulisseau (1) présente une ouverture médiane (9) par laquelle le support (11) passe.

5. Dispositif d'encrage selon la revendication 3 ou 4, caractérisé en ce que le contre-contact est constitué d'une plaque de contact (17) supportée par un isolateur (16) rigide.

6. Dispositif d'encrage selon l'une des revendications précédentes, caractérisé en ce que le mécanisme de réglage présente une broche filetée effectuant une rotation sous l'effet du moteur de réglage (21) et un écrou (19) vissé avec la broche filetée (18), verrouillé contre la rotation et pouvant être fixé sur l'élément d'encrage, la broche filetée pouvant, par une face frontale formant une surface de contact, s'appuyer contre une butée pouvant être reliée avec l'encrier (2), constituant un contre-contact.

7. Dispositif d'encrage selon la revendication 6, caractérisé en ce que la broche filetée (18) et l'écrou (19) sont tendus vis-à-vis l'un de l'autre par un ressort (22) dans le sens de transmission de la force.

8. Procédé pour le fonctionnement d'une machine d'impression équipée d'un dispositif d'encrage selon l'une des revendications précédentes, caractérisé en ce qu'à chaque arrêt de la machine un nouveau réglage des éléments d'encrage (4) est effectué, la grandeur initiale de réglage des valeurs de réglage préalablement données étant déterminée à nouveau par l'approche des lames (6) des éléments d'encrage contre le rouleau de l'encrier (1).

9. Procédé pour le fonctionnement d'une machine d'impression équipée d'un dispositif d'encrage selon l'une des revendications 1 à 7, caractérisé en ce que à certains intervalles de temps pendant le fonctionnement, les éléments d'encrage (4) l'un après l'autre s'appuient pendant un court instant par leur lame (6) contre le rouleau de l'encrier puis, en raison de la nouvelle grandeur initiale ainsi déterminée, sont réglés à nouveau à la distance préalablement donnée par rapport au rouleau de l'encrier.
